# EUROPÄISCHE PATENTSCHRIFT

(11) **EP 2 870 895 B1**
(45) Veröffentlichungstag und Bekanntmachung des Hinweises auf die Patenterteilung: **16.05.2018**
(21) Anmeldenummer: 14003580.9
(22) Anmeldetag: 21.10.2014
(51) Int. Cl.: A47B 46/00, A47B 51/00

(54) **Schwenktablar für ein Möbel**
Pivoting shelf for a piece of furniture
Tablette pivotante pour un meuble

(30) Priorität: 06.11.2013 DE 102013018498
(43) Veröffentlichungstag der Anmeldung: 13.05.2015
(73) Patentinhaber: Kesseböhmer Holding KG, 49152 Bad Essen (DE)
(72) Erfinder: Telthörster, Dirk, 32257 Bünde (DE); Buschermöhle, Hermann, Dr., 49593 Bersenbrück (DE); Schmidt, Hendrik, 32361 Pr. Oldendorf (DE)
(74) Vertreter: Pott, Ulrich

(56) Entgegenhaltungen:
- EP-A1- 1 820 420
- WO-A1-94/23612
- US-A1- 2006 192 468

## Beschreibung

Die Erfindung bezieht sich auf ein Schwenktablar für ein Möbel, insbesondere ein Schwenktablar für ein Küchenhängeschrankmöbel, in einer Ausbildung nach dem Oberbegriff des Patentanspruches 1.

Schwenktablare für Möbel sind bekannt. Herkömmlicherweise sind diese insbesondere für aufrecht stehende Schränke bekannt und lassen sich um Vertikalachsen in eine Position verschwenken, in der sich auf einer Tablaraufnahme abgestellte Gegenstände leichter in der Öffnungsstellung des Schwenktablars entnehmen lassen. Vielfach ist es jedoch auch erforderlich, beispielsweise in Küchenhängeschrankmöbeln Schwenktablare vorzusehen, um insbesondere für Bedienpersonen mit geringerer Körperlänge abgestellte Gegenstände zugänglich zu machen. Dazu ist für Möbel zur Bevorratung von Kleidungsstücken durchaus bekannt, in unterschiedlichen Höhenlagen Kleiderstangen vorzusehen, wobei an einer oberen Kleiderstange ein Greifstiel gehaltert ist. Die Kleiderstange ist an seitlichen Schwenkhebeln befestigt ist, die beispielsweise auch in Viergelenkanordnung ausgebildet sind, die ihrerseits an seitlichen Korpuswandungen des Schrankmöbels befestigt sind. Eine derartige Ausbildung ist jedoch für Küchenhängeschränke nicht möglich, da ein Greifstiel nicht untergebracht werden kann. Dessen ungeachtet ist es insbesondere bei Küchenhängeschränken mit Abmessungen, die vielfach an eine Raumdecke heranreichen, wünschenswert, in oberen Bereichen dieser Schränke abgestellte Gegenstände besser zugänglich zu machen.

Aus der EP 1 820 420 A1 ist ein Schwenktablar für ein Hängeschrankmöbel bekannt, dass aus einer erhöhten im Schrankinneren gelegenen Ausgangsstellung in eine abwärts verschwenkte Bedienstellung überführt werden kann. Zur Stabilisierung von Schwenkhebeln ist eine Verbindungsstange vorgesehen, die sich zwischen zwei einander zugeordneten Schwenkheblen erstreckt. Sonstige Bedienelemente für das Schwenktablar sind nicht vorgesehen. Ebenfalls ist keine Sicherung für auf dem Tablar stehende Gegenstände vorgesehen.

Aus der WO 1994023612 A1 ist in ähnlicher Weise wie bei der vorgenannten Druckschrift ein Schwenktablar offenbart, das dort mit zwei Tablarböden ausgerichtet ist und ebenfalls eine Verbindungsstange zwischen zwei einander zugeordneten Schwenkhebeln aufweist, die in der in der Ausgangsstellung befindlichen Aufbewahrungsstellung des Tablars im Schrankinneren sich oberhalb des Tablars erstreckt. Damit kann diese auch nicht aufgrund ihrer Hochlage als Bedienelement für ein Herausschwenken des Schwenktablars dienen.

Aus der DE 7715948 U ist ein zerlegbares Möbel bekannt, bei der ein Schrankaufsatz über Schwenkhebel auf einem Möbelkorpus aufzusetzen ist und auch von diesen über Schwenkhebel vor dem Möbelkorpus zu platzieren ist. Ein Schwenktablar zur Anordnung in dem Innenraum eines Möbels ist damit jedoch nicht zur realisieren. Es ist Aufgabe der vorliegenden Erfindung, ein Schwenktablar für ein Möbel bereitzustellen, das auch für Küchenhängeschrankmöbel geeignet ist und das es ermöglicht, in oberen Bereichen des Küchenhängeschrankes abgestellte Gegenstände besser zugänglich zu machen.

Zur Lösung dieser Aufgabe zeichnet sich das Schwenktablar für ein Möbel der eingangs genannten Art dadurch aus, dass sich das Bedienelement mit der Verschwenkung des Schwenktablars in dessen Öffnungsstellung aus seiner Ausgangsbetriebsstellung in eine abwärts verschwenkte Öffnungsbetriebsstellung überführbar ist, wobei das Bedienelement aus seiner Ausgangsbetriebsstellung in eine verschwenkte Öffnungsbetriebsstellung überführbar ist, die unterhalb der Tablaraufnahme gelegen ist und dass das Bedienelement in seiner Ausgangsbetriebsstellung die einer Bedienperson zugewandte Seite der Tablaraufnahme als Ladegutsicherung begrenzt.

Damit ist ein Schwenktablar zur Verfügung gestellt, das auch in hohem Maße geeignet ist, in Küchenhängeschrankmöbel eingebaut zu werden, wobei sich das Bedienelement über die gesamte Breite des Tablars und damit auch der Tablaraufnahme erstreckt und von einer Bedienperson ergriffen werden kann, um das Tablar aus seiner im Schrankinneren gelegenen Ausgangsstellung in seine abwärts verschwenkte Öffnungsbetriebsstellung zu überführen. Das Bedienelement kann im Verlaufe dieser Abwärtsschwenkbewegung des Tablars automatisch in eine ebenfalls abwärts verschwenkte Öffnungsbetriebsstellung verschwenkt werden. Das Bedienelement kann derart angeordnet sein, dass es in seiner Ausgangsbetriebsstellung beispielsweise mit einem Höhenabstand zu einem Boden der Tablaraufnahme angeordnet ist und damit nach Art einer Reling eine Ladegutsicherung für abgestellte Küchenutensilien darbietet. Darüber hinaus kann es die Bewegung der Schwenkhebel miteinander koppeln, so dass es ebenfalls ein Synchronisierungsbauteil bildet.

Durch eine bevorzugte besondere Art der durch das Bedienelement miteinander verbundenen Schwenkhebel der jeweiligen die Viergelenkanordnung bildenden Schwenkhebelpaare dergestalt, dass z.B. abgekröpfte Enden der einander zugeordneten Schwenkhebelpaare die Tablaraufnahme und damit seitliche Wangen des Tablars überragen, kann das Bedienelement so angeordnet und ausgebildet werden, dass es in der Ausgangsbetriebsstellung die Ladegutbegrenzung bildet und damit eine vorderseitige Aufnahmeöffnung der Tablaraufnahme nach vorne hin, d.h. zur Öffnungsseite des Schwenktablars begrenzt und in seiner abwärts verschwenkten Öffnungsstellung die Tablaraufnahme frei zugänglich macht.

In der Öffnungsstellung ist das Bedienelement bevorzugterweise in einer Ebene unterhalb des Bodens der Tablaraufnahme gelegen. Dieses Bedienelement, beispielsweise in Gestalt der Relingleiste bzw. Relingstange steift insgesamt das Tablar zusätzlich aus. An diesem Bedienelement kann ein Handgreifelement befestigt sein, das mit dem Bedienelement in die Öffnungsstellung abwärts verschwenkt. Dieses Handgreifelement kann nach Art eines Handgreifbügels ausgestaltet sein, das in der Ausgangsbetriebsstellung, also in der Stellung, in der das Tablar im Schrankinneren gelegen ist, sich von dem mit Höhenabstand zum Tablarboden erstreckenden Bedienelement, also beispielsweise der Reglingstange abwärts bis hin zum Tablarboden erstreckt, so dass es ebenfalls eine Ladegutbegrenzung ausbilden kann. Dieses kann von einer Bedienperson sicher und ergonomisch günstig ergriffen werden, um dann zusammen mit dem Bedienelement und dem Tablar abwärts verschwenkt zu werden in eine Stellung, in der er sich unterhalb des Tablaraufnahmebodens erstreckt. Zur Unterstützung können Federelemente, beispielsweise Gasdruckfedern verwendet werden, die einstellbar ausgebildet sind, um die entsprechende Abwärts- und/oder Aufwärtsbewegung für die Bedienperson zu unterstützen bzw. zu dämpfen. Ebenfalls ist es möglich, beispielsweise Endanschläge aus einem elastomeren Material vorzusehen.

Weitere Ausgestaltungen der Erfindung und weitere Vorteile ergeben sich aus weiteren Unteransprüchen, der nachfolgenden Beschreibung und der Zeichnung. In der Zeichnung zeigen:
- Fig. 1: ein Ausführungsbeispiel einer Küchenmöbelanordnung mit einem Küchenhängeschrank mit einem Ausführungsbeispiel eines Schwenktablars nach der Erfindung mit geöffneter Küchenhängeschrankmöbeltür;
- Fig. 2: in einer vergrößerten perspektivischen Darstellung das Küchenhängeschrankmöbel (ohne Tür) mit dem im Schrankinneren gelegenen Schwenktablar (Ausgangsstellung);

- Fig. 3: eine zu Fig. 2 analoge Darstellung des Schwenktablars in seiner aus dem Küchenhängeschränk abgesenkten Öffnungsstellung;
- Fig. 4: eine zu Fig. 2 analoge Darstellung eines Schwenktablars in seiner Ausgangsstellung im Küchenhängeschrankmöbel mit einer weiteren Tablaraufnahme;
- Fig. 5: ein Ausführungsbeispiel eines Schwenktablars nach der Erfindung in perspektivischer Darstellung in der Ausgangsbetriebsstellung des Bedienelementes mit seitlichen Blendrahmenteilen zu den Seitenwänden eines Schrankmöbels;
- Fig. 6: eine Seitenansicht auf das Ausführungsbeispiel nach Fig. 5;
- Fig. 7: eine zu Fig. 6 analoge Darstellung (Seitenansicht) während der abwärts gerichteten Verschwenkbewegung;
- Fig. 8: eine zu Fig. 6 und 7 analoge Darstellung des Ausführungsbeispiels (Seitenansicht) in der abgesenkten Öffnungsstellung des Tablars und des Bedienelementes;
- Fig. 9: perspektivisch vergrößert eine Teilansicht auf das Bedienelement mit einem Ausführungsbeispiel eines Greifbügels, und

- Fig. 10: eine Einzelteildarstellung (perspektivisch) des Ausführungsbeispiels nach Fig. 5.

In der Zeichnung sind grundsätzlich übereinstimmende Teile mit übereinstimmenden Bezugsziffern versehen.

Allgemein mit 1 ist in Fig. 1 ausschnittsweise eine Küchenmöbelzeile dargestellt mit einem Unterschrank 2, einer Arbeitsplatte 3 sowie einem Küchenhängeschrank 4 mit einer aufschwenkbaren Tür 5 und einem im Schrankinneren in seiner Ausgangsstellung angeordneten, allgemein mit 7 bezifferten Schwenktablar, das Seitenwangen 7.1, einen Tablarboden 7.2 sowie eine allgemein mit 7.3 bezifferte Tablaraufnahme hat mit einer Tablarvorderseite 7.4, die bei geöffneter Schranktür 5 auf eine Bedienperson zuweist und über die das Tablar 7 mit Gegenständen zu befüllen ist, indem sie von vorne, d.h. durch die Tablarvorderseite 7.4 auf den Tablarboden 7.2 abgestellt werden oder auch von oben in die Tablaraufnahme 7.3 zum Abstellen auf dem Tablarboden 7.2 eingeführt werden. An den Seitenwänden 4.1 und 4.2 ist das Tablar 7 in noch näher zu beschreibender Weise über Distanzblendrahmen 8 zu befestigen und zu verkleiden. Das Schwenktablar 7 hat ein Bedienelement 9 in Gestalt einer Relingstange, wie noch näher zu erläutern sein wird, sowie einen an der Relingstange 9 befestigten Handgriff 10 als Greifelement.

In Fig. 2 ist das Schwenktablar 7 nochmals vergrößert in perspektivischer Ansicht in seiner Ausgangsstellung gezeigt, in der es sich im Inneren des Küchenhängeschrankmöbels 4 befindet und sich das Bedienelement in Gestalt der Relingstange 9 mit einem Höhenabstand zum Tablarboden 7.2 erstreckt und mithin eine Ladegutsicherung darbietet genauso wie der Handgriffbügel 10, der sich im Wesentlichen vertikal nach unten erstreckt.

In Fig. 3 ist eine analoge Darstellung zu der Abbildung nach Fig. 2 gezeigt, bei der das Tablar 7 in eine abgesenkte Öffnungsstellung bewegt ist, wobei automatisch während dieser abwärts gerichteten Verschwenkbewegung des Tablars 7 durch die Schwenkhebelpaare 11 und 12 das Bedienelement 9 ebenfalls abgesenkt wird, so dass sich auch das Bedienelement 9 in seiner Öffnungsbetriebsstellung befindet, in der es unterhalb des Tablarbodens 7.2 angeordnet ist genauso wie der Handgriff10, so dass die einer Bedienperson zugewandte Seite 7.4 des Tablars 7 frei zugänglich ist.

Fig. 4 zeigt in analoger Darstellung wie das Ausführungsbeispiel nach Fig. 2 ein weiteres Ausführungsbeispiel, bei dem oberhalb des einen Tablars 7 mit dem Tablarboden 7.2 ein weiteres Tablar 13 mit einem Tablarboden 13.2 und Tablarseitenwangen 13.1 vorgesehen ist, also ein doppelstöckiges Schwenktablar 7, wobei jedoch das Bedienelement 9 ebenfalls über den Handgriff10 aufwärts und abwärts zu verschwenken ist.

Fig. 5 zeigt in einer perspektivischen Darstellung das Tablar 7 mit seinem Tablarboden 7.2, den Seitenwangen 7.1 des Tablars 7 sowie das Bedienelement 9 in Gestalt der Relingstange und den Handgriff 10 in der Ausgangsstellung entsprechend Fig. 2. Die jeweiligen Schwenkhebelpaare 11 und 12 weisen jeweils Schwenkhebel 11.1 und 11.2 sowie 12.1 und 12.2 auf, die jeweils einzeln durch ihre Gelenkstellen an den Seitenwangen 7.1 des Tablars und ihrer Anlenkstellen an den Seitenteilen 4.1 und 4.2 eines Schrankmöbels 4 über den Distanzblendrahmen 8 ein Viergelenk bilden. Zur Unterstützung der Aufschwenkbewegung und Abwärtsschwenkbewegung des Tablars 7 können Federn 14 vorgesehen sein, die einstellbar ausgebildet sein können. Ebenfalls ist es möglich, elastomer ausgebildete Endanschläge 15 und 16 vorzusehen für die jeweilige Einnahme der Ausgangsstellung und der Öffnungsstellung, an denen jeweils einer der Schwenkhebel anschlägt. Die Schwenkhebel 11.1 und 12.1 sind abgekröpft ausgebildet, so dass sie die Vorderseite und mithin die vorderen Kanten 7.1.1 des Tablars 7 auch in der Ausgangsstellung des Schwenktablars 7 überragen, so dass auch das Bedienelement 9 in Gestalt der Relingstange in einer Lage vor dieser Stirnkante 7.1.1 der jeweiligen Seitenwangen 7.1 des Schwenktablars gelegen ist und sich der Handgriff 10 nach unten hin bis an die Stirnkante des Bodenteils 7.2 des Schwenktablars 7 erstreckt.

Fig. 6 verdeutlicht noch einmal in einer Seitenansicht die Darstellung nach Fig. 5. Fig. 7 zeigt im Verlaufe einer abwärts gerichteten Schwenkbewegung die Lage des Tablars 7 in einer Zwischenstellung. An dem Handgriff10 ist von einer Bedienperson gezogen worden, wobei dieser schwenkbar mit dem Bedienelement 9, also der Relingstange 9, verbunden ist, so dass der Handgriff10 in ergonomisch günstiger Art die jeweils optimale Winkelstellung zur Bedienperson einnimmt. Das Bedienelement 9 ist in eine relative Schwenkposition zu dem Tablar 7 zu bringen, in der es weiter nach unten im Sinne der Abwärtsbewegung verschwenkt ist in eine Position, wie sie aus Fig. 8 ersichtlich ist, so dass sich das Bedienelement 9 mitsamt dem Ende des abgekröpften Bereiches des Hebels 12.1 sowie der Handgriff10 unterhalb des Bodens 7.2 des Tablars 7 befindet.

Fig. 9 verdeutlicht noch einmal den abgekröpften Endbereich des Schwenkhebels 12, das Bedienelement 9 in Gestalt der Relingstange sowie den Handgriff10, der schwenkbeweglich bis hin zu Anschlägen 10.1 an dem Bedienelement 9 gehaltert ist. Fig. 10 zeigt nochmals die Einzelteile des Ausführungsbeispiels, wie es in den Fig. 1 bis 9 erläutert wurde.

## Patentansprüche

1. Schwenktablar (7) für ein Möbel (4), insbesondere Schwenktablar (7) für ein Küchenhängeschrankmöbel, mit jeweils einem Schwenkhebelpaar (11, 12) von Schwenkhebeln (11.1, 11.2; 12.1, 12.2), die an gegenüberliegenden Seitenwänden (4.1, 4.2) des Möbels (4) festlegbar sowie an gegenüberliegenden, eine Tablaraufnahme seitlich begrenzenden Seitenwangen (7.1) des Schwenktablars (7) schwenkbeweglich festgelegt sind und die jeweils paarweise eine Viergelenkanordnung bilden zur Überführung des Schwenktablars (7) aus einer Ausgangsbetriebsstellung in eine abgesenkte Öffnungsstellung, wobei jeweils ein Schwenkhebel (11.1) eines Schwenkhebelpaares (11) mit dem zugeordneten Schwenkhebel (12.1) des anderen Schwenkhebelpaares (12) über ein Bedienelement (9) miteinander verbunden sind, welches sich entlang einer einer Bedienperson beim Schwenkvorgang des Schwenktablars (7) zugewandten Seite (7.4) der Tablaraufnahme (7.3) in seiner Ausgangsbetriebsstellung erstreckt, **dadurch gekennzeichnet, dass** das Bedienelement (9) mit der Verschwenkung des Schwenktablars (7) in dessen Öffnungsstellung aus seiner Ausgangsbetriebsstellung in eine abwärts verschwenkte Öffnungsbetriebsstellung überführbar ist, wobei das Bedienelement (9) aus seiner Ausgangsbetriebsstellung in eine verschwenkte Öffnungsbetriebsstellung überführbar ist, die unterhalb der Tablaraufnahme (7.3) gelegen ist und das Bedienelement (9) in seiner Ausgangsbetriebsstellung die einer Bedienperson zugewandte Vorderseite (7.4) der Tablaraufnahme (7.3) als Ladegutsicherung begrenzt.

2. Schwenktablar (7) nach Anspruch 1, **dadurch gekennzeichnet, dass** das Bedienelement (9) als Synchronisierungsbauteil für die Bewegungskopplung der Schwenkhebel (11.1, 11.2; 12.1, 12.2) der Schwenkhebelpaare (11, 12) ausgebildet ist.

3. Schwenktablar (7) nach Anspruch 1 oder 2, **dadurch gekennzeichnet, dass** das Bedienelement (9) als Griffstange ausgebildet ist.

4. Schwenktablar (7) nach einem der Ansprüche 1 bis 3, **dadurch gekennzeichnet, dass** das Bedienelement (9) einen Handgriff (10) aufweist.

5. Schwenktablar (7) nach einem der Ansprüche 1 bis 4, **dadurch gekennzeichnet, dass** die durch das Bedienelement (9) miteinander verbundenen Schwenkhebel (11.1, 12.1) abgekröpft ausgebildet sind mit jeweils einem derartigen abgekröpften Schwenkhebelendbereich, der die Tablaraufnahme (7.3) vorderseitig überragt.

6. Schwenktablar (7) nach einem der Ansprüche 1 bis 5, **dadurch gekennzeichnet, dass** das Bedienelement (9) in seiner Ausgangsbetriebsstellung einen Höhenabstand zu dem Boden (7.2) der Tablaraufnahme (7.3) aufweist.

7. Schwenktablar (7) nach einem Ansprüche 1 bis 6, **dadurch gekennzeichnet, dass** oberhalb und/oder unterhalb der mit dem Bedienelement (9) vorgesehenen Tablaraufnahme (7.3) zumindest eine weitere Tablaraufnahme (13) vorgesehen ist.

8. Schwenktablar (7) nach einem der Ansprüche 1 bis 7, **dadurch gekennzeichnet, dass** die mit dem Bedienelement (9) versehene Tablaraufnahme (7.3) mit ihren Schwenkhebelpaaren (11, 12) gegen die Kraft einer Feder (14) verschwenkbar ist.

9. Schwenktablar (7) nach Anspruch 8, **dadurch gekennzeichnet, dass** die Feder (14) mit einer einstellbaren Federkraft ausgebildet ist.

10. Schwenktablar (7) nach einem der Ansprüche 1 bis 9, **dadurch gekennzeichnet, dass** das Schwenktablar (7) in die Öffnungsstellung und in die Ausgangsstellung gegen elastomer ausgebildete Anschläge (15, 16) verschwenkbar ist.

11. Schwenktablar (7) nach einem der Ansprüche 1 bis 10, 44 , **dadurch gekennzeichnet, dass** das Schwenktablar (7) in seiner Öffnungsstellung verrastbar ist.

## Claims

1. Pivoting shelf (7) for an item of furniture (4), in particular a pivoting shelf (7) for a kitchen wall cupboard unit, comprising two pivoting lever pairs (11, 12) of pivoting levers (11.1, 11.2; 12.1, 12.2) which can in each case be secured on opposite side walls (4.1, 4.2) of the item of furniture (4) and are secured, in a pivotally movable manner, on opposite side panels (7.1) of the pivoting shelf (7) that delimit a shelf receiving portion, and which in each case form in pairs a four-joint arrangement for transferring the pivoting shelf (7) from an initial operating position into a lowered open position, a pivoting lever (11.1) of a pivoting lever pair (11) in each case being connected to the associated pivoting lever (12.1) of the other pivoting lever pair (12) via an operating element (9), which extends along a side (7.4) of the shelf receiving portion (7.3) in the initial operating position thereof that faces an operator when pivoting the pivoting shelf (7), **characterised in that** the operating element (9) can be transferred into a downwardly pivoted open operating position by pivoting the pivoting shelf (7) from the initial operating position thereof into the open position thereof, the operating element (9) being transferable from the initial operating position thereof into a pivoted open operating position, which is below the shelf receiving portion (7.3), and the operating element (9), in the initial operating position thereof, delimiting the front side (7.4) of the shelf receiving portion (7.3) facing an operator as a means for securing the load.

2. Pivoting shelf (7) according to claim 1, **characterised in that** the operating element (9) is designed as a synchronisation component for the movement coupling of the pivoting levers (11.1, 11.2; 12.1, 12.2) of the pivoting lever pairs (11, 12).

3. Pivoting shelf (7) according to either claim 1 or claim 2, **characterised in that** the operating element (9) is designed as a handlebar.

4. Pivoting shelf (7) according to any of claims 1 to 3, **characterised in that** the operating element (9) comprises a handle (10).

5. Pivoting shelf (7) according to any of claims 1 to 4, **characterised in that** the pivoting levers (11.1, 12.1) interconnected by means of the operating element (9) are cranked, in each case forming an offset pivoting-lever end region that projects in front of the shelf receiving portion (7.3).

6. Pivoting shelf (7) according to any of claims 1 to 5, **characterised in that** the operating element (9) is at a vertical spacing from the floor (7.2) of the shelf receiving portion (7.3) when in the initial operating position.

7. Pivoting shelf (7) according to any of claims 1 to 6, **characterised in that** at least one additional shelf receiving portion (13) is provided above and/or below the shelf receiving portion (7.3) provided with the operating element (9).

8. Pivoting shelf (7) according to any of claims 1 to 7, **characterised in that** the shelf receiving portion (7.3) provided with the operating element (9) can be pivoted by means of the pivoting lever pairs (11, 12) thereof against the force of a spring (14).

9. Pivoting shelf (7) according to claim 8, **characterised in that** the spring (14) is designed having an adjustable spring force.

10. Pivoting shelf (7) according to any of claims 1 to 9, **characterised in that** the pivoting shelf (7) can be pivoted into the open position and into the initial position against stops (15, 16) made of an elastomer.

11. Pivoting shelf (7) according to any of claims 1 to 10,
**characterised in that** the pivoting shelf (7) can be locked in the open position thereof.

## Revendications

1. Tablette pivotante (7) destinée à un meuble (4), notamment tablette pivotante (7) destinée à un placard de cuisine suspendu, comprenant à chaque fois une paire (11, 12) de leviers pivotants (11.1, 11.2 ; 12.1, 12.2) qui peuvent être fixés à des parois latérales opposées (4.1, 4.2) du meuble (4) et qui sont fixés de manière pivotante à des faces latérales (7.1) de la tablette pivotante (7), lesquelles délimitent latéralement un logement de tablette, et qui forment chacune par paire un système de quadrilatère articulé destiné à transférer la tablette pivotante (7) d'une position de fonctionnement initiale dans une position d'ouverture abaissée, un levier pivotant respectif (11.1) d'une paire de leviers pivotants (11) étant relié au levier pivotant associé (12.1) de l'autre paire de leviers pivotants (12) par le biais d'un élément de commande (9) qui s'étend, dans sa position de fonctionnement initiale, le long d'un côté (7.4) du logement tablette 7.3) qui est tourné vers un opérateur lors du processus de rotation de la tablette pivotante (7), **caractérisé en ce que** l'élément de commande (9) peut être transféré, conjointement avec le pivotement de la tablette pivotante (7) dans sa position d'ouverture, de sa position de fonctionnement initiale dans une position de fonctionnement d'ouverture pivotée vers le bas, l'élément de commande (9) pouvant être déplacé de sa position de fonctionnement initiale dans une position de fonctionnement d'ouverture pivotée qui est placée au-dessous du logement de tablette (7.3) et l'élément de commande (9) délimite, dans sa position de fonctionnement initiale, comme sécurité de chargement, le côté avant (7.4) du logement de tablette (7.3) qui est tourné vers un opérateur.

2. Tablette pivotante(7) selon la revendication 1, **caractérisée en ce que** l'élément de commande (9) est conçu comme un composant de synchronisation du couplage de mouvement des leviers pivotants (11.1, 11.2 ; 12.1, 12.2) des paires de leviers pivotants (11, 12).

3. Tablette pivotante (7) selon la revendication 1 ou 2, **caractérisée en ce que** l'élément de commande (9) est conçu comme une barre de préhension.

4. Tablette pivotante (7) selon l'une des revendications 1 à 3, **caractérisée en ce que** l'élément de commande (9) comporte une poignée (10).

5. Tablette pivotante (7) selon l'une des revendications 1 à 4, **caractérisée en ce que** les leviers pivotants (11.1, 12.1) reliés entre eux par l'élément de commande (9) sont conçus sous forme coudée et comportent chacun une zone d'extrémité coudée qui fait saillie du côté avant du logement de tablette (7.3).

6. Tablette pivotante (7) selon l'une des revendications 1 à 5, **caractérisée en ce que** l'élément de commande (9) présente, dans sa position de fonctionnement initiale, un espacement vertical par rapport au fond (7.2) du logement de tablette (7.3).

7. Tablette pivotante (7) selon l'une des revendications 1 à 6, **caractérisée en ce qu'**au moins un autre logement de tablette (13) est prévu au-dessus et/ou au-dessous du logement de tablette (7.3) pourvu de l'élément de commande (9) .

8. Tablette pivotante (7) selon l'une des revendications 1 à 7, **caractérisée en ce que** le logement de tablette (7.3) pourvu de l'élément de commande (9) peut pivoter conjointement avec ses paires de leviers pivotants (11, 12) en s'opposant à la force d'un ressort (14).

9. Tablette pivotante (7) selon la revendication 6, **caractérisée en ce que** le ressort (14) est conçu avec une force de ressort réglable.

10. Tablette pivotante (7) selon l'une des revendications 1 à 9, **caractérisée en ce que** la tablette pivotante (7) peut pivoter jusque dans la position d'ouverture et dans la position initiale en s'opposant à des butées (15, 16) en élastomère.

11. Tablette pivotante (7) selon l'une des revendications 1 à 10, **caractérisée en ce que** la tablette pivotante (7) peut être encliquetée dans sa position d'ouverture.
